# EUROPÄISCHE PATENTSCHRIFT

(11) **EP 0 190 238 B1**
(45) Veröffentlichungstag und Bekanntmachung des Hinweises auf die Patenterteilung: **04.11.1987**
(21) Anmeldenummer: 85903829.1
(22) Anmeldetag: 24.07.1985
(51) Int. Cl.: B65B 51/02, B65D 5/42, B65D 5/54

(54) **FALTSCHACHTEL MIT ORIGINALITÄTSVERSCHLUSS**
FOLDABLE BOX WITH ORIGIN CLOSURE
BOITE PLIANTE AVEC FERMETURE D'ORIGINE

(30) Priorität: 04.08.1984 DE 3428801
(43) Veröffentlichungstag der Anmeldung: 13.08.1986
(73) Patentinhaber: BOEHRINGER MANNHEIM GMBH, 68298 Mannheim (DE)
(72) Erfinder: TATUSCH, Bruno, D-6720 Speyer (DE)
(74) Vertreter: Daum, Martin, Dr.
(86) Internationale Anmeldenummer: EP8500367
(87) Internationale Veröffentlichungsnummer: WO8601177

## Beschreibung

Die vorliegende Erfindung betrifft eine Faltschachtel mit Originalitätsverschluß nach dem Oberbegriff des Anspruchs 1, sowie ein Verfahren zu deren Herstellung.

Bei der Verpackung einer Vielzahl von Gütern, insbesondere aber bei der Verpackung von Arzneimitteln, kommt es wesentlich darauf an sicherzustellen, daß der Endverbraucher die Ware im Originalzustand, wie sie das Herstellerwerk verlassen hat, erhält. Um dies sicherzustellen, werden die Schachteln mit einem Originalitätsverschluß versehen, d.h. die Schachteln werden so verschlossen, daß jedes unbefugte Öffnen auf dem Weg zwischen Hersteller zum Verbraucher erkennbar ist.

Bei der Schaffung eines insbesondere für Arzneimittel geeigneten Originalitätsverschlusses sind eine Vielzahl in ihrer Gesamtheit schwierig zu realisierender Forderungen zu beachten:
- Der Originalitätsverschluß muß hochgradig fälschungssicher sein. Aus diesem Grund sind viele bekannte Verfahren zum Verschließen von Schachteln, die für weniger hochwertige und fälschungsgefährdete Güter ausreichen, für Arzneimittel nicht hinreichend.
- Trotzdem muß ein Offnen durch den Apotheker zu Prüfzwecken dergestalt möglich sein, daß die Schachtel anschließend (ohne Wiederherstellung des Originalitätsverschlusses) wieder verschlossen werden kann.
- Beim Verpacken muß der Originalitätsverschluß mit einer Sicherheit von praktisch 100 % aufgebracht bzw. seine Aufbringung kontrolliert werden können.
- Der Originalitätsverschluß darf die Gestaltung der Schachtel möglichst wenig beeinflußen.
- Die Herstellkosten der Verpackung sollen möglichst wenig erhöht werden.
- Das Verfahren zum Aufbringen des Originalitätsverschlusses muß so gestaltet sein, daß die üblichen Verarbeitungsgeschwindigkeiten beim Verpacken von Arzneimitteln nicht vermindert werden müssen.

Ein bekannter Originalitätsverschluß von Arzneimittelschachteln besteht aus Klebeetiketten, die auf die im allgemeinen quaderförmigen Schachteln an der Stelle aufgeklebt werden, an der die Einstecklasche des Verschlußteils unter die entsprechende Fläche des Schachtelkörpers eingesteckt wird. Diese Art des Originalitätsverschlusses ist jedoch insbesondere bezüglich der Sicherheit gegen ein nicht erkennbares Öffnen und Wiederverschließen der Schachtel nicht voll befriedigend. Außerdem erfordert das Aufbringen der Klebeetiketten einen zu hohen Aufwand bei der Verpackung der Arzneimittel. Insbesondere muß eine spezielle Maschineneinheit in die Verpackungsstraße eingefügt werden, was erheblichen Platzbedarf und Investitionskosten verursacht. Die verfügbaren Maschineneinheiten für diesen Zweck erreichen nicht die geforderte Leistung. Weitere Verzögerungen enstehen durch das unvermeidliche Wechseln der Rolle mit den Klebeetiketten. Auch die Klebeetiketten selbst verursachen erhebliche Mehrkosten. Außerdem beeinflussen sie die Gestaltung der Faltschachtel in ungewünschter Weise.

Aufgabe der vorliegenden Erfindung ist es, Faltschachteln mit Originalitätsverschluß und ein Vefahren zu deren Herstellung zur Verfügung zu stellen, die die genannten Forderungen erfüllen.

Die Aufgabe wird durch die in den Ansprüchen gekennzeichnete Erfindung gelöst.

Die Erfindung gründet sich zu einem wesentlichen Teil auf die Erkenntnis, daß sich ein Schmelzklebstoffmaterial, wie es in der Verpackungstechnik vielfach zur Verklebung von sich flächig berührenden Flächen von Schachteln verwendet wird, überraschenderweise auch als Versiegelung einsetzen läßt. Dabei wird das Schmelzklebstoffmaterial nicht, wie üblich, auf eine Kartonfläche aufgebracht und dann eine andere Kartonfläche gegen die Klebstoffschicht gedrückt, sondern von zwei sich überlappenden Kartonflächen weist die obere eine Ausnehmung auf, gegen die der Strahl des Schmelzklebstoffmaterials aus einer Düse gerichtet wird. Der Schmelzklebstoff breitet sich im erwärmten und flüssigen Zustand auf der unter der Ausnehmung liegenden Fläche der unteren Kartonschicht aus und benetzt dabei den Rand der Ausnehmung, wobei er auch unter den Rand der Ausnehmung in den Schlitz zwischen den beiden Kartonschichten eindringt. Die Düse zum Aufbringen des Schmelzklebstoffes ist dabei so gerichtet, daß auch der Rand der Ausnehmung benetzt wird.

Der Rand der Ausnehmung ist bevorzugt gewellt ausgebildet. Statt der wellenförmigen Gestaltung kann der Rand auch gezackt sein, soweit dadurch keine technischen Probleme beim Verschließen der Schachtel entstehen. Durch eine derartige vom geraden Verlauf abweichende Gestaltung ergibt sich eine größere Haltbarkeit der Versiegelung und es ist praktisch unmöglich, die Versiegelung mit einem scharfen Messer zu öffnen, ohne daß dies sichtbar wird. Fertigungstechnisch ist diese Maßnahme vorteilhaft, weil sie größere Toleranzen bei der Einstellung der Spritzdüse ermöglicht.

Schmelzklebstoffe können in verschiedenerlei Weise zusammengesetzt sein. Es handelt sich jedenfalls um Materialien, die bei Raumtemperatur fest sind und zum Kleben erwärmt werden. Dabei werden sie flüssig. Sie haben die Eigenschaft, sich auf den zu verklebenden Schichten auszubreiten und mit diesen einen klebenden Kontakt zu bilden. Nach dem Auftragen wird die Verklebung durch das Erstarren des Klebers fest. Für die Erfindung eignen sich besonders Kleber, die mit dem für die Faltschachtel verwendeten Lack eine innige Verbindung eingehen und dadurch eine besonders gute Klebewirkung haben.

Wesentlich für die Erfindung ist weiterhin, daß die Erweichungstemperatur des Schmelzklebstoffmaterials hoch genug ist. Sie muß so hoch sein, daß bei der Temperatur, bei der sich die Versiegelung öffnen läßt, die Schachtel sichtbare Spuren der Öffnung zeigt.

Bevorzugt kommt ein Schmelzklebstoffmaterial zum Einsatz, das nach dem Auftragen rasch erstarrt. In einer praktischen Ausführungsform muß das Erstarren beispielsweise in etwa 3 Sekunden erfolgen, um die nachfolgenden Bearbeitungsprozesse der Faltschachtel nicht zu beeinträchtigen.

Weitere wesentliche Merkmale der Erfindung und die damit erzielbaren Vorteile ergeben sich aus der folgenden Beschreibung eines Ausführungsbeispiels anhand der Figuren. Es zeigen:
Fig. 1: Den Zuschnitt einer erfindungsgemäßen Faltschachtel.
Fig. 2: Eine stark schematisierte Darstellung einer Vorrichtung zur Durchführung des erfindungsgemäßen Verfahrens zur Herstellung einer Faltschachtel in perspektivischer Ansicht.
Fig. 3: Einen Querschnitt entlang der Linie 111-111 in Fig. 2.
Fig. 4: Eine Ecke der Faltschachtel nach Fig. 3, in der die Versiegelung in stark übertriebener Darstellung zu erkennen ist.

In Fig. 1 erkennt man den Zuschnitt einer erfindungsgemäßen Faltschachtel 2. Unter Verwendung der in der Pharma-Verpackungsindustrie üblichen Bezeichnungen lassen sich die sechs Seiten der Schachtel als Vorderseite 4, Rückseite 6, linke Seite 8, rechte Seite 10, Unterseite 12 und Oberseite 14 bezeichnen. Man erkennt weiterhin in Fig. 1 die Klebelasche 16 und vier Staublaschen 18. Die Schachtel wird in bekannter Weise durch Verkleben der Klebelasche 16 mit der Rückseite der rechten Seite 10 geformt.

Zum Verschließen der Schachtel haben die Unterseite 12 und die Oberseite 14, die auch als Decklaschen bezeichnet werden, jeweils eine Einstecklasche 20. Die Seiten 4, 6, 8 und 10 mit den Staublaschen 18 bilden den Schachtelkörper 19, die Seiten 12 und 14 mit den Einstecklaschen 20 werden insgesamt als Verschlußteile bezeichnet. Soweit bisher beschrieben, ist die Schachtel völlig konventionell ausgebildet.

Erfindungsgemäß weist die Schachtel mindestens eine Ausnehmung zur Herstellung eines Originalitätsverschlusses auf. In der Figur sind an der Vorderseite 4 und an der Rückseite 6 jeweils Ausnehmungen 22 und 24 zu erkennen. Diese haben eine längliche Form und verlaufen parallel zu der Kante 26 der Vorderseite 4 bzw. zur Kante 28 der Rückseite 6. Die Kanten 26 und 28 sind diejenigen Kanten der Faltschachtel, unter die die Einstecklaschen 20 beim Verschließen der Schachtel gesteckt werden.

Gemäß einer bevorzugten Ausführungsform der Erfindung ist der Rand der Ausnehmungen 22 und 24 gewellt, wie aus der Figur zu ersehen ist. In einem praktisch bewährten Ausführungsbeispiel springt die Ausnehmung im Verlauf der Wellen um minimal 1 mm (Maß a) und maximal 2 mm (Maß b) gegenüber der Kante 26 bzw. 28 zurück. Die Ausnehmungen 22 und 24 sind von Aufreißperforationen 23 und 25 umgeben, die in bekannter Weise zum Öffnen der Faltschachtel dienen.

In Fig. 1 sind gestrichelt Ausnehmungen an zwei anderen Stellen der Faltschachtel eingezeichnet, die alternativ für einen Originalitätsverschluß gemäß der vorliegenden Erfindung in Frage kommen. Es sind dies eine Ausnehmung an einer Kante eines Verschlußteils 12 oder 14, wie sie beispielhaft in der Figur mit dem Bezugszeichen 30 eingezeichnet ist, oder eine Ausnehmung in der Fläche eines Verschlußteils, wie sie beispielhaft mit dem Bezugszeichen 32 eingezeichnet ist. Derartige Ausnehmungen können, wenn auch weniger bevorzugt, statt der Ausnehmungen 22 und 24 im Zuschnitt 2 für den erfindungsgemäßen Originalitätsverschluß vorgesehen sein. Allen Ausnehmungen ist gemeinsam, daß sie an einer derartigen Stelle der Faltschachtel vorgesehen sind, an der bei geschlossener Faltschachtel sich hinter der Ausnehmung eine andere Kartonfläche befindet. Dabei sind die Stellen so ausgewählt, daß, wenn die Ausnehmung und die dahinter befindliche Kartonfläche miteinander erfindungsgemäß versiegelt sind, ein Öffnen der Faltschachtel ohne Brechen des Siegels nicht mehr möglich ist. Hinter den Ausnehmungen 30 und 32 befindet sich bei verschlossener Schachtel jeweils eine Staublasche 18. Hinter der Ausnehmung 22 bzw. 24 befinden sich die Einstecklaschen 20.

Um die Haltbarkeit der Versiegelung zu verbessern, sind gemäß einer bevorzugten Ausführungsform in der hinter der Ausnehmung befindlichen Fläche, also insbesondere in der Einstecklasche 20, Einspritzungen 21 vorgesehen.

Fig. 2 verdeutlicht den Vorgang des Versiegelns nach dem Verschließen der Faltschachteln. Man erkennt zwei Gleitschienen 34, auf denen die Schachteln 2, 2', 2" mit Hilfe eines nicht näher dargestellten Mechanismus von links nach rechts transportiert werden. Die Schachteln werden dabei von Haltern 36 mitgenommen und parallel entlang den Gleitschienen bewegt. Man erkennt in der Fig. 3 Bearbeitungsstationen, in denen sich die Faltschachteln 2, 2' und 2" befinden. Die mit 2 bezeichnete Faltschachtel ist bereits gefüllt und verschlossen. Sie durchläuft den mit S gekennzeichneten Strahl einer Lichtschranke mit einem Sender 37 und einem Empfänger 38. Dadurch ist es möglich, die Position der Faltschachtel kurz vor dem Aufspritzen des Schmelzklebstoffes sehr genau zu bestimmen.

Die mit 2' bezeichnete Faltschachtel befindet sich in einer Bearbeitungsposition, in der Schmelzkleber von den Schmelzkleberspritzdüsen 40 und 42 auf die Ausnehmungen 22 und 24 gespritzt wird. Dabei wird der Spritzvorgang, ausgehend von der Positionsbestimmung mit Hilfe der Lichtschranke 37, 38 so gesteuert, daß er einsetzt, wenn das in Richtung des Transportvorganges erste Ende 27 der Ausnehmung 22 vor der Spritzdüse 40 liegt und daß er beendet wird, wenn das andere Ende 29 der Ausnehmung 22 vor der Spritzdüse liegt. Entsprechendes gilt für die Spritzdüse 42 und die Ausnehmung 24.

Die Faltschachtel 2" ist in einer Position dargestellt, in der der Schmelzkleber erstarrt. Um diesen Vorgang zu unterstützen, kann eine nur symbolisch dargestellt Ventilationsvorrichtung 48 vorgesehen sein, durch die die entsprechende Stelle der Faltschachtel gekühlt wird.

Aus Fig. 3 ersieht man deutlich, daß die Spritzdüsen zum Aufspritzen des Schmelzklebstoffmaterials auf eine Schachtel, die in der genannten bevorzugten Weise die Ausnehmungen 22 und 24 an den den Einstecklaschen 20 gegenüberliegenden Kanten 26 und 28 aufweist, unter einem Winkel a zu der die Ausnehmungen 22 und 24 aufweisenden Fläche 4 bzw. 6 geneigt sind. Dieser Winkel beträgt bevorzugt etwa 5° bis 60°, besonders bevorzugt 25 bis 40°, in der Praxis bewährt hat sich insbesondere eine Winkeleinstellung auf 30°.

In den Figuren ist, wie erwähnt, eine besonders bevorzugte Ausführungsform der Erfindung dargestellt, bei der die Ausnehmung sich an einer bestimmten Stelle, nämlich an der der Einstecklasche 20 gegenüberliegenden Kante 26, 28 befindet und bei der das Aufspritzen des Schmelzklebstoffmaterials in sehr einfacher Weise aus stationären Spritzdüsen 40, 42 unter einem bestimmten Winkel erfolgt. Durch diese Kombination von Maßnahmen wird auf besonders einfache Weise eine besonders zuverlässige Versiegelung erreicht. Besonders einfach ist das Verfahren deshalb, weil lediglich an einer ganz normalen Verpackungsmaschine an geeigneter Stelle der Faltschachteltransportbahn Schmelzkleberspritzdüsen stationär angebracht werden müssen, wobei für jedes zu verschließende Verschlußteil 14, 16 der Faltschachtel 2 eine Schmelzkleberspritzdüse 40, 42 vorgesehen ist.

In Fig. 4 ist eine Versiegelung im Detail dargestellt. Die Darstellung ist, insbesondere bezüglich der Dicke der Schmelzklebstoffschicht 50, übertrieben. Wesentlich ist, daß die Viskosität und die sonstigen Eigenschaften des Klebstoffs, insbesondere seine Ausbreitungseigenschaften und die Ausrichtung der Spritzdüsen 40, 42 beim Beschichtungsvorgang so aufeinander abgestimmt sind, daß die Versiegelung, wie in der Figur dargestellt, nicht nur die unter der Ausnehmung befindliche Fläche (Bereich 51) zumindest in der Nähe des Randes bedeckt, sondern auch den Rand der Ausnehmung (bei 52) benetzt und dort erstarrt. Dabei lassen sich die Verfahrensbedingungen ohne weiteres so steuern, daß der Schmelzklebstoff nicht wesentlich über den Rand der Ausnehmung hinausgeht, sondern dessen gegebenenfalls gewellter Kontur folgt. Das ist auch gestalterisch besonders vorteilhaft. Wie aus der Figur weiter zu ersehen ist, dringt der Schmelzklebstoff auch unter den Rand der Ausnehmung (bei 53), also zwischen Einstecklasche 20 und Fläche 4 ein, wodurch sich eine besonders feste Verbindung ergibt. Jedoch auch, wenn dieses Eindringen durch geeignete Maßnahmen vermieden wird, ergibt sich ein ausreichender, wenn auch weniger fester Originalitätsverschluß.

Von besonderer Bedeutung für eine gute Versiegelung ist auch die Schichtstärke des aufgetragenen Schmelzklebermaterials. Praktisch bewährt hat sich eine Schichtstärke von etwa 1 mm. Je nach verwendetem Schmelzklebermaterial können aber auch andere Schichtstärken zwischen etwa 0,2 mm und 2 mm zur Anwendung kommen.

Zur weiteren Erläuterung der Erfindung dient das folgende Beispiel:
Faltschachteln des Formats 50 x 32 x 82 mm mit einer üblichen Lackbeschichtung wurden mit dem Schmelzkleber Lunatack P 5413 blau der Fa. Fuller, Lüneburg, BRD, (Hauptbestandteile: Kohlenwasserstoffharz, EVA, Wachs) versiegelt. Zum Auftragen wurde eine Schmelzklebstoff - Auftragsanlage, Modell 2202 der Fa. Nordson, Erkrath, BRD, verwendet. Die Ausnehmungen in den Schachteln, die wie die Ausnehmungen 22 und 24 des in den Figuren beschriebenen Beispiels geformt und ausgebildet waren, hatten Abmessungen a = 1 mm und b = 2 mm und eine Länge L (Fig. 1) von ca. 15 mm. Die Versiegelung erfolgte mit einer Leistung von maximal 286 Faltschachteln/Minute. Der Klebstoff wurde in der Schmelzklebstoff - Auftragsanlage auf 170°C erhitzt, wobei er eine Viskosität von etwa 700 mpasec (Millipascalsekunden) erreichte. Das Auftragen des Klebstoffs erfolgte aus Düsen mit einem Durchmesser von 0,26 mm aus 1 cm Entfernung mit einem Druck von etwa 30 bar. Die dabei entstehende Versiegelungsschicht war ca. 1 mm stark.

Allgemein eignet sich besonders eine Klebstoffviskosität von 500 - 1500 mpasec, Düsen von 0,2 bis 0,35 mm Durchmesser und ein Auftragsdruck zwischen etwa 20 und 60 bar. Die aufgetragene Menge Klebstoff soll in der Größenordnung von 1 mg/mm³ liegen. Dies entspricht bei einer Klebstoffdichte von 1 g/cm³ einer Schichtstärke von 1 mm. Höhere Schichtstärken sind für die Versiegelung unschädlich, jedoch wegen der Beeinträchtigung des Erscheinungsbildes der Verpackung weniger geeignet.

## Patentansprüche

1. Faltschachtel (2) mit Originalitätsverschluß, insbesondere zum Verpacken von Arzneimitteln, mit einem Schachtelkörper (19) mit mindestens einem den Schachtelkörper (19) verschließenden Verschlußteil, wobei zwischen dem Verschlußteil (12, 14, 20) und dem Schachtelkörper eine Versiegelung zur Sicherung der Schachtel gegen unbefugtes Öffnen vorgesehen ist, gekennzeichnet durch eine an dem Schachtelkörper (19) bzw. dem Verschlußteil (12, 14, 20) vorgesehene Ausnehmung (22, 24, 30, 32), die sich an einer solchen Stelle befindet, daß sich dahinter bei verschlossener Faltschachtel (2) eine Fläche (20) des Verschlußteils bzw. des Schachtelkörpers (19) befindet und durch eine das Verschlußteil (12, 11, 20) und den Schachtelkörper (19) verbindende, eine Versiegelung bildende Schicht (50) aus erstarrtem Schmelzklebstoffmaterial.

2. Faltschachtel nach Anspruch 1, dadurch gekennzeichnet, daß die Erweichungstemperatur des Schmelzklebstoffmaterials so hoch ist, daß ein Erhitzen auf eine Temperatur, bei der sich die Versiegelung öffnen läßt, sichtbare Spuren an der Schachtel hinterläßt.

3. Faltschachtel nach einem der vorhergehenden Ansprüche, dadurch gekennzeichnet, daß das Schmelzklebstoffmaterial (50) einen Erweichungspunkt von mehr als 80° C, bevorzugt mehr als 100° C hat.

4. Faltschachtel nach einem der vorhergehenden Ansprüche, dadurch gekennzeichnet, daß die Ausnehmung (22, 24, 30, 32) mindestens teilweise einen gewellten oder gezackten Rand hat.

5. Faltschachtel nach einem der vorhergehenden Ansprüche, dadurch gekennzeichnet, daß die unter der Ausnehmung befindliche Fläche (20) des Verschlußteils bzw. des Schachtelkörpers (19) eine Einritzung (21) aufweist.

6. Faltschachtel nach Anspruch 1, dadurch gekennzeichnet, daß die Ausnehmung (22, 24, 30) eine längliche Form hat und an einer Kante (26, 28) des Schachtelkörpers (19) oder des Verschlußteils (14) so vorgesehen ist, daß ihre Längsrichtung im wesentlichen parallel zu der Ausnehmung verläuft.

7. Faltschachtel nach Anspruch 6, dadurch gekennzeichnet, daß die Ausnehmung (22, 24) an einer einer Einstecklasche (20) des Verschlußteils (12, 14) gegenüberliegenden Kante vorgesehen ist und gegenüber dieser Kante (26, 28) um 0,5 - 5 mm, bevorzugt 1-3 mm zurückspringt.

8. Faltschachtel nach einem der vorhergehenden Ansprüche, gekennzeichnet durch eine die Ausnehmung (22, 24) umgebende Aufreißperforation (23, 25) zum Öffnen der Schachtel.

9. Faltschachtel nach einem der vorhergehenden Ansprüche, dadurch gekennzeichnet, daß das Schmelzklebstoffmaterial in einer Materialdicke d von mindestens 0,5 mm aufgetragen ist.

10. Verfahren zur Herstellung einer Faltschachtel nach einem der vorhergehenden Ansprüche, dadurch gekennzeichnet, daß das Schmelzklebermaterial in heißem, flüssigem Zustand mittels einer Spritzdüse dergestalt gegen die Ausnehmung (22, 24, 30, 32) und die dahinter befindliche Fläche (20, 18) gespritzt wird, daß es nach dem Erstarren eine Verbindung zwischen dem Rand der Ausnehmung und der hinter der Ausnehmung befindlichen Fläche bildet.

11. Verfahren nach Anspruch 10, dadurch gekennzeichnet, daß der Bereich der Ausnehmung nach dem Aufspritzen mit Luft gekühlt wird.

12. Verfahren nach einem der Ansprüche 10 oder 11 zur Herstellung einer Faltschachtel nach einem der Ansprüche 2 bis 7, dadurch gekennzeichnet, daß
- die Schachtel (2) dergestalt relativ zu einer Spritzeinrichtung zum Aufbringen von Schmelzkleber auf die Aunehmung (22, 24) bewegt wird, daß deren Spritzdüse (40, 42) sich in einem Teil des relativen Bewegungswegs zwischen Schachtel (2) und Spritzeinrichtung längs der Ausnehmung bewegt,
- das Schmelzklebermaterial aus den Spritzdüsen unter einem Winkel a von 5 - 60° , bevorzugt 25 - 40° zur Ebene der die Ausnehmung (22, 24) aufweisenden Flächen (4, 6) aufgespritzt wird,
- das Aufspritzen des Klebermaterials so gesteuert wird, daß es einsetzt, wenn das eine Ende (27) der Ausnehmung der Spritzdüse der Spritzeinrichtung gegenübersteht und beendet wird, wenn das andere Ende (29) der Ausnehmung der Spritzdüse gegenübersteht.

## Revendications

1. Boîte réalisée par pliage (2) avec fermeture d'origine, notamment pour l'emballage de médicaments, qui comprend un corps de boîte (19) comportant au moins une partie de fermeture fermant le corps de boîte (19) et, entre la partie de fermeture (12, 14, 20) et le corps de boîte une fermeture de sûreté empêchant toute ouverture intempestive de la boîte, caractérisée par un évidement (22, 24, 30, 32) menagé dans le corps de boîte (19) ou la partie de fermeture (12, 14, 20), qui se trouve à un emplacement tel que lorsque la boîte (2) est fermée, présente derrière lui une surface (20) de la partie de fermeture ou du corps de boîte (19) et par une couche (50) d'adhésif fondant solidifié qui relie la partie de fermeture (12, 14, 20) au corps de boîte (19) et qui constitue une fermeture de sûreté.

2. Boîte réalisée par pliage selon la revendication 1, caractérisée en ce que la température de ramollissement de l'adhésif fondant est suffisamment élevée pour que tout échauffement à une température à laquelle la fermeture de sécurité peut être ouverte, laisse sur la boîte des traces visibles,

3. Boîte réalisee par pliage selon l'une des revendications 1 ou 2, caractérisée en ce que le point de ramollissement de l'adhésif fondant (50) est supérieur à 80° C, de préférence supérieur à 100° C.

4. Boîte réalisée par pliage selon l'une des revendications 1 à 3, caractérisée en ce que l'évidement (22, 24, 30, 32) présente partiellement un bord ondulé ou dentelé.

5. Boîte réalisée par pliage selon l'une des revendications 1 à 4, caractérisée en ce que la surface (20) de la partie de fermeture ou du corps de boîte (19) située sous l'évidement, comporte une série d'entailles (21).

6. Boîte réalisée par pliage selon la revendication 1, caractérisée en ce que l'évidement (22, 24, 30, 32) a une forme allongée et il est réalisé dans un bord (26, 28) du corps de boîte (19) ou de la partie de fermeture (14) de telle manière que sa direction longitudinale soit sensiblement parallèle à l'évidement.

7. Boîte réalisée par pliage selon la revendication 6, caractérisée en ce que l'évidement (22, 24) est réalisé dans un bord situé en face d'un panneau d'assemblage (20) de la partie de fermeture (12, 14) et il est en retrait de 0,5 à 5 mm de préférence de 1 à 3 mm par rapport à ce bord (26, 28).

8. Boîte réalisée par pliage selon l'une des revendications 1 à 7, caractérisé par une perforation d'ouverture (23, 25) entourant l'évidement (22, 24) et permettant l'ouverture de la boîte.

9. Boîte réalisée par pliage selon l'une des revendications 1 à 8, caractérisée en ce que l'adhésif fondant est appliqué sur une épaisseur de 0,5 mm au moins.

10. Procédé de fabrication d'une boîte réalisable par pliage selon l'une des revendications 1 à 9, caractérisé en ce que l'adhésif fondant est appliqué par pulvérisation, à chaud et à l'état liquide, au moyen d'une buse de projection, contre l'évidement (22, 24, 30, 32) et contre la surface (20, 18) située derrière lui et en ce qu'après solidification, il constitue une liaison entre le bord de l'évidement et la surface située derrière l'évidement.

11. Procédé selon la revendication 10, caractérisé en ce qu'après la pulvérisation, la zone de l'évidement est refroidie l'air.

12. Procédé selon l'une des revendications 10 ou 11 pour la fabrication d'une boîte réalisable par pliage selon l'une des revendications 2 à 7, caractérisée en ce que:
- Pour l'application de l'adhésif fondant sur l'évidement (22, 24), la boîte (2) est déplacée par rapport à un dispositif de pulvérisation de telle manière que la buse de projection (40,42) de ce dispositif se déplace sur une partie du trajet entre la boîte (2) et le dispositif de pulvérisation le long de l'évidement;
- L'adhésif fondant sortant des buses de pulvérisation est projeté suivant un angle a de 5 à 60°, de préférence de 25 à 40° par rapport au plan des surfaces (4, 6) contenant l'évidement (22, 24);
- La pulvérisation de l'adhésif est effectuée de telle manière qu'elle commence au moment où l'une des extrémités (27) de l'évidement est située en face de la buse de projection du dispositif de pulvérisation et qu'elle cesse au moment où l'autre extrémité (29) de l'évidement est située en face de la buse de projection.

## Claims

1. Foldable box (2) with anti-tamper seal, especially for the packaging of medicaments, with a box body (19) with at least one closure part closing the box body (19), whereby, between the closure part (12, 14, 20) and the box body, there is provided a sealing for protecting the box against unauthorised opening, characterised by a recess (22, 24, 30, 32), provided on the box body (19) or on the closure part (12, 14, 20), which is present in a position such that behind it, in the case of the closed foldable box (2), there is present a surface (20) of the closure part or of the box body (19) and by a layer (50) of solidified melt adhesive material connecting the closure part (12, 14, 20) and the box body (19) and forming a sealing.

2. Foldable box according to claim 1, characterised in that the softening temperature of the melt adhesive material is so high that a heating to a temperature which permits opening of the sealing leaves behind visible traces on the box.

3. Foldable box according to one of the preceding claims, characterised in that the melt adhesive material (50) has a softening point of more than 80° C., preferably of more than 100°C.

4. Foldable box according to one of the preceding claims, characterised in that the recess (22, 24, 30, 32) has an at least partly corrugated or serrated edge.

5. Foldable box according to one of the preceding claims, characterised in that surface (20) of the closure part or of the box body (19) present below the recess has an engraving (21

6. Foldable box according to claim 1, characterised in that the recess (22, 24, 30) has a longitudinal shape and is so provided on one edge (26, 28) of the box body (19) or of the closure part (14) that its longitudinal direction runs substantially parallel to the recess.

7. Foldable box according to claim 6, characterised in that the recess (22, 24) is provided on an edge lying opposite to an insertion flap (20) of the closure part (12,14) and rebounds with respect to this edge (26, 28) by 0.5 - 5 mm., preferably 1 - 3 mm.

8. Foldable box according to one of the preceding claims, characterised by a tear perforation (23, 25) surrounding the recess (22, 24) for opening the box.

9. Foldable box according to one of the preceding claims, characterised in that the melt adhesive material is applied in a material thickness d of at least 0.5 mm.

10. Process for the production of a foldable box according to one of the preceding claims, characterised in that the melt adhesive material is injected in a hot, liquid state by means of an injection nozzle against the recess (22, 24, 30, 32) and the surface (20, 18) lying behind it in such a manner that, after the solidification, there is formed a connection between the edge of the recess and the surface present behind the recess.

11. Process according to claim 10, characterised in that the region of the recess is cooled with air after the injection.

12. Process according to one of claims 10 or 11 for the production of a foldable box according to one of claims 2 to 7, characterised in that
- the box (2) is moved relative to an injection device for the application of the melt adhesive to the recess (22, 24) in such a manner that its injection nozzle (40, 42) moves along the recess in a part of the relative movement between box (2) and injection device,
- the melt adhesive material is injected from the injection nozzle at an angle a of 5 - 60°, preferably of 25 - 40°, to the plane of the surface (4, 6) having the recess (22, 24),
- the injection of the adhesive material is so controlled that it commences when one end (27) of the recess stands opposite to the injection nozzle of the injection device and is stopped when the other end (29) of the recess stands opposite to the injection nozzle.
